# DEMANDE DE BREVET EUROPEEN

(11) **EP 1 447 489 A1**
(43) Date de publication de la demande: **18.08.2004**
(21) Numéro de dépôt: 04290326.0
(22) Date de dépôt: 09.02.2004
(51) Int. Cl.: E04B 2/86, E02D 27/02

(54) **Procédé de fabrication d'un élément de bâtiment**

(30) Priorité: 17.02.2003 FR 0301885
(71) Demandeur: ETIP SA, 57240 Nilvange (FR)
(72) Inventeur: Leclerc, Sylvain, 57070 St. Julien les Metz (FR)
(74) Mandataire: Burbaud, Eric

(57) **Abrégé**

Procédé de fabrication d'un élément d'un bâtiment comprenant une partie de fondations, située à un niveau de fondations, et une partie d'occupation située à un niveau d'occupation, au dessus du niveau de fondations, ce procédé comprenant les étapes consistant à :
(a) placer sur un sol (16), situé au niveau de fondations, une structure comprenant deux voiles (1, 2) rigides verticaux espacés, présentant un profil similaire, formant entre eux un volume creux (3), les parties inférieures (6) des deux voiles (1, 2) étant reliées entre elles par des armatures (5) rigides,
(c) faire couler un matériau sous forme fluide, apte à solidifier, dans le volume creux (3) contenu entre les deux voiles rigides (1, 2), pour former d'un seul tenant une partie formant longrine (17), et une partie formant allège (18).

## Description

La présente invention est relative aux procédés de fabrication d'un élément de bâtiment.

Classiquement, il est connu de placer dans le sol une longrine préfabriquée, destinée à soutenir une partie du poids d'une paroi d'un bâtiment en cours de construction. Plus tard au cours de la construction, en fonction de la nature de la paroi (intérieure, extérieure, destinée à recevoir une porte, une fenêtre, ...), une allège, souvent préfabriquée, est montée sur la longrine. Ce procédé est problématique, car il nécessite de mettre en oeuvre deux opérations de pose, souvent espacées dans le temps, et donc dans des conditions différentes, et une opération de fixation, au cours de laquelle les deux éléments sont liés l'un à l'autre.

La présente invention a notamment pour but de pallier ces inconvénients.

A cet effet, selon l'invention, on met en oeuvre un procédé de fabrication d'un élément d'un bâtiment comprenant une partie de fondations, située à un niveau de fondations, et une partie d'occupation située à un niveau d'occupation, au dessus du niveau de fondations, ce procédé comprenant les étapes consistant à :
(a) placer sur un sol, situé au niveau de fondations, une structure comprenant deux voiles rigides espacés, sensiblement verticaux, présentant un profil similaire, formant entre eux un volume creux, chaque voile présentant une partie supérieure, s'étendant principalement au-dessus du niveau d'occupation, et une partie inférieure, s'étendant principalement entre les niveaux de fondations et d'occupation, les parties inférieures des deux voiles étant reliées entre elles par des armatures rigides,
(b) faire couler un matériau sous forme fluide, apte à solidifier, dans le volume creux contenu entre les deux voiles rigides, pour former d'un seul tenant :
   - une partie formant longrine, dans une partie inférieure de la structure, comprenant les parties inférieures des deux voiles et les armatures, et
   - une partie formant allège, dans une partie supérieure de la structure, comprenant les parties supérieures des deux voiles.

Grâce à ces dispositions, on peut réaliser en une seule opération une longrine et une allège, de qualité homogène.

Dans des modes de réalisation préférés de l'invention, on peut éventuellement avoir recours en outre à l'une et/ou à l'autre des dispositions suivantes:
- le procédé comprend en outre une étape consistant à:
   (c) remblayer pour former un sol, situé à un niveau intermédiaire au dessus du niveau de fondations, de part et d'autre de la structure ;
- les deux voiles rigides sont en béton et, au cours de l'étape (b), on fait couler un béton allégé de faible densité ;
- au cours de l'étape (b), on fait couler un béton présentant une masse surfacique inférieure à 50 kg/m2 pour 5 cm d'épaisseur ;
- au cours de l'étape (b), on fait couler un béton ayant des propriétés d'isolation thermique ;
- au cours de l'étape (b), on fait couler un béton présentant une conductivité thermique inférieure à 0,25 W/m.K ;
- au cours de l'étape (b), on fait couler un béton formé à partir d'un mélange ayant les propriétés suivantes :
   . une teneur en particules de bois comprise entre 800 et 1200 litres de par mètre cube, et préférentiellement 1000 litres par mètre cube,
   . une teneur en sable comprise entre 150 et 250 kg par mètre cube, et préférentiellement 200 kg par mètre cube,
   . une teneur en ciment comprise entre 300 et 400 kg par mètre cube, et préférentiellement 350 kg par mètre cube, et
   . une teneur en eau comprise entre 150 et 230 litres par mètre cube, et préférentiellement 190 litres par mètre cube ;
- le procédé comprend en outre, préalablement à l'étape (a), une étape au cours de laquelle
   (d) on pose au moins un calage sur le sol et, au cours de l'étape (a), on pose la structure sur le calage ;
- le procédé comprend en outre une étape (e) au cours de laquelle, dans la partie supérieure d'au moins un des deux voiles, on réalise au moins une fente destinée recevoir un élément de fixation d'une armature destinée à porter une structure de la paroi du bâtiment.

D'autres caractéristiques et avantages de l'invention apparaîtront au cours de la description suivante d'une de ses formes de réalisation, donnée à titre d'exemple non limitatif, en regard des dessins joints.

Sur les dessins :
- la figure 1 est une vue de côté en coupe d'une structure destinée à recevoir le matériau liquide,
- la figure 2 est une vue en perspective d'un élément de bâtiment conforme à l'invention, et
- la figure 3 est une vue de haut en coupe d'un élément de bâtiment conforme à l'invention.

Sur les différentes figures, les mêmes références désignent des éléments identiques ou similaires.

La figure 1 représente une vue en coupe d'un élément de structure destiné à être utilisé en relation avec l'invention. Il se compose de deux voiles 1, 2, par exemple en béton, de profil globalement similaire, et espacés d'une distance D, présentant ainsi entre eux un espace interne creux 3. Ces deux voiles peuvent s'étendre dans une direction longitudinale, orthogonale au plan de coupe de la figure 1 sur une longueur de plusieurs mètres, par exemple une longueur supérieure à 3 mètres. Chaque voile 1, 2 présente une hauteur H, environ comprise entre 1 m et 2 m, éventuellement variable sur la longueur du voile, et une épaisseur e, comprise par exemple entre 1 cm et 10 cm. Les deux voiles n'ont pas nécessairement une épaisseur identique. Dans une partie inférieure 4 de l'espace interne 3 défini entre les deux voiles 1, 2, ces deux voiles 1, 2, sont reliés entre eux par endroits par des éléments rigides 5, de forme longiligne, par exemple des armatures métalliques. La partie inférieure 4 de l'espace interne 3 s'étend, dans cet exemple sur environ un tiers de la hauteur totale de l'espace interne 3, soit environ 50 cm pour un voile 1, 2, de béton de 1,5 m de hauteur, ces dimensions étant mentionnées ici à titre purement indicatif.

Cette structure est utilisée pour créer un élément de bâtiment conforme à l'invention, dans laquelle la partie inférieure des voiles 1, 2 et de l'espace interne 4 est utilisée pour former une longrine, c'est-à-dire de poutre renforcée par endroits, destinée à supporter le poids d'une partie de bâtiment, et dans lequel la partie supérieure de l'espace interne 3 et des voiles 1, 2 est utilisée pour former une allège, élément structurel destiné à recevoir une ouverture telle une porte ou une fenêtre, ou autre.

Le détail de cette réalisation est présenté par la suite. Sur un sol 16, éventuellement creusé à l'avance et situé au niveau de la base des fondations du futur bâtiment, on dépose la structure précédemment décrite. On a éventuellement préalablement déposé sur ledit sol un ou plusieurs calages 8 afin de garantir la stabilité de la structure.

On peut alors remblayer de part et d'autre de la structure, de manière à former, comme représenté sur la figure 2, un sol plat 7 situé au dessus du niveau sur lequel la structure a été posée. Dans ce sol 7 est donc intégrée au moins une partie de la partie inférieure de la structure. Par exemple, on remblaye jusqu'à former un sol 7 susceptible de recevoir un dallage 9 qui servira de support pour former le plancher du bâtiment en cours de construction. Ce dallage est posé à un niveau dit « niveau d'occupation », niveau susceptible de recevoir la partie du bâtiment susceptible d'être occupée. Si l'élément de bâtiment conforme à l'invention est destiné à être posé à l'intérieur du bâtiment, un tel dallage pourra être réalisé de part et d'autre de cet élément. Néanmoins, et comme représenté sur la figure 2, l'élément de bâtiment peut être destiné à supporter une paroi externe du bâtiment, auquel cas un tel dallage ne sera réalisé que d'un côté du bâtiment (côté droit de la figure 2), indépendamment du remblayage du sol à l'extérieur du bâtiment (côté gauche de la figure 2).

On fait alors couler un matériau fluide destiné à solidifier, typiquement du béton, jusqu'à remplir l'espace creux situé entre les deux voiles 1, 2 de la structure placée partiellement en terre. On remplit ici une partie inférieure renforcée de la structure, formant longrine (17) et une partie supérieure de la structure, formant allège (18).

Si on a besoin d'isoler thermiquement les espaces 10, 20 situés de part et d'autre de l'élément de bâtiment, par exemple si l'espace 10 est à l'extérieur du bâtiment en cours de construction, et l'espace 20 est à l'intérieur dudit bâtiment, on peut utiliser un matériau liquide destiné à solidifier présentant des propriétés d'isolation thermique. On peut par exemple utiliser un béton léger, de densité comprise entre 600 et 1 000 kg/m³, présentant une conductivité thermique comprise entre 0,15 et 0,25 Watts/mètre Kelvin (W/m.K) et comprenant des particules de bois et d'écorce silicifiées imputrescibles, par exemple de type Bio-béton Granuland^{TM}. En fonction du niveau d'isolation thermique requis, la largeur D de l'espace creux compris entre les deux voiles béton 1, 2 est susceptible d'être adaptée.

De plus, en réalisant une telle isolation entre les deux voiles béton 1, 2, et non plus au moyen d'un isolant spécifique apposé sur une face externe de l'allège, comme dans les techniques antérieures, on protège l'isolant des chocs éventuels auxquels il serait susceptible d'être soumis pendant le chantier, ou plus tard, quand le bâtiment est occupé, s'il était disposé sur un côté ou l'autre de l'allège.

En outre, si l'on veut s'affranchir de réaliser une isolation thermique dans la partie formant longrine (17), qui est située sous le sol, on peut commencer par emplir la partie inférieure de l'espace compris entre les deux voiles 1, 2 par un matériau liquide apte à solidifier et ne possédant pas de propriété thermique isolante, puis remplir la partie supérieure de l'espace compris etre les deux voiles avec un matériau liquide apte à solidifier présentant des propriétés thermiquement isolantes, tel que décrit précédemment.

Un autre intérêt de réaliser l'isolation entre les deux voiles de béton, plutôt que de manière externe à l'allège, est représenté sur la figure 3, qui est une vue de haut en coupe d'une allège conforme à l'invention. Conformément à l'invention, il est possible de fixer à la paroi des structures tels des poteaux soutenant une structure de bâtiment, une porte, une fenêtre, ou autre. Cette structure peut être montée par la suite sur une armature d'ouverture fixée dans l'allège, par exemple en vue de réaliser une ouverture telle une porte piéton, une fenêtre, ou autre. Le poteau ou l'armature d'ouverture 13 peut ainsi être montée rigidement dans l'allège, par exemple à l'aide de crapauds de fixation 12 retenus dans un voile rigide 2 par l'intermédiaire d'une vis 14 insérée dans une fente 15 pratiquée dans le voile 2, et d'un boulon 11. L'avantage réside ici dans le fait que de telles armatures d'ouverture peuvent être posées indifféremment sur l'un ou sur l'autre des voiles 1, 2 sans endommager l'isolant, dès que les voiles ont une épaisseur suffisante. Pratiquement, les fentes 15 peuvent avoir été pratiquées à l'avance dans les voiles, avant que la structure soit déposée sur le sol du chantier, ou une fois l'élément de bâtiment réalisé, ou lors de toute étape intermédiaire.

Le poids de telles armatures est principalement supporté par la partie formant longrine 17, dont la rigidité, qui est liée à la quantité d'éléments rigides 5 présents entre les deux voiles 1, 2, peut être préalablement dimensionnée pour supporter un tel poids. Néanmoins, on peut ne pas savoir à l'avance quels types d'ouvertures seront pratiqués dans l'allège, ni à quel endroit, auquel cas il possible de surdimensionner la longrine, en plaçant une quantité uniforme d'armatures rigides 5 de renfort dans toute sa longueur afin de pouvoir supporter en n'importe quel endroit une ouverture telle par exemple une porte piéton.

En cas d'extension future du bâtiment, un élément de bâtiment, tel que présenté ici, peut aussi facilement être démonté de son emplacement, et remontée au nouvel endroit destiné à recevoir la paroi du bâtiment étendu, ce qui représente bien entendu une économie substantielle, lors de l'extension d'un tel bâtiment.

## Revendications

1. Procédé de fabrication d'un élément d'un bâtiment comprenant une partie de fondations, située à un niveau de fondations, et une partie d'occupation située à un niveau d'occupation, au dessus du niveau de fondations, ce procédé comprenant les étapes consistant à :
(a) placer sur un sol (16), situé au niveau de fondations, une structure comprenant deux voiles (1, 2) rigides espacés, sensiblement verticaux, présentant un profil similaire, formant entre eux un volume creux (3), chaque voile (1, 2) présentant une partie supérieure, s'étendant principalement au-dessus du niveau d'occupation, et une partie inférieure (6), s'étendant principalement entre les niveaux de fondations et d'occupation, les parties inférieures (6) des deux voiles (1, 2) étant reliées entre elles par des armatures (5) rigides,
(b) faire couler un matériau sous forme fluide, apte à solidifier, dans le volume creux (3) contenu entre les deux voiles rigides (1, 2), pour former d'un seul tenant :
- une partie formant longrine (17), dans une partie inférieure de la structure, comprenant les parties inférieures (6) des deux voiles (1, 2) et les armatures (5), et
- une partie formant allège (18), dans une partie supérieure de la structure, comprenant les parties supérieures des deux voiles.

2. Procédé de fabrication selon la revendication 1, comprenant en outre une étape consistant à :
(c) remblayer pour former un sol (7), situé à un niveau intermédiaire au dessus du niveau de fondations, de part et d'autre de la structure.

3. Procédé de fabrication selon la revendication 1 ou la revendication 2, dans lequel les deux voiles rigides (1, 2) sont en béton et dans lequel, au cours de l'étape (b), on fait couler un béton allégé de faible densité.

4. Procédé de fabrication selon la revendication 3, dans lequel, au cours de l'étape (b), on fait couler un béton présentant une masse surfacique inférieure à 50 kg/m2 pour 5 cm d'épaisseur.

5. Procédé de fabrication selon la revendication 3 ou la revendication 4, dans lequel, au cours de l'étape (b), on fait couler un béton ayant des propriétés d'isolation thermique.

6. Procédé de fabrication selon la revendication 5, dans lequel, au cours de l'étape (b), on fait couler un béton présentant une conductivité thermique inférieure à 0,25 W/m.K.

7. Procédé de fabrication selon l'une quelconque des revendications précédentes, dans lequel, au cours de l'étape (b), on fait couler un béton formé à partir d'un mélange ayant les propriétés suivantes:
- une teneur en particules de bois comprise entre 800 et 1200 litres de par mètre cube, et préférentiellement 1000 litres par mètre cube,
- une teneur en sable comprise entre 150 et 250 kg par mètre cube, et préférentiellement 200 kg par mètre cube,
- une teneur en ciment comprise entre 300 et 400 kg par mètre cube, et préférentiellement 350 kg par mètre cube, et
- une teneur en eau comprise entre 150 et 230 litres par mètre cube, et préférentiellement 190 litres par mètre cube.

8. Procédé de fabrication selon l'une quelconque des revendications précédentes, comprenant en outre, préalablement à l'étape (a), une étape au cours de laquelle
(d) on pose au moins un calage (8) sur le sol (16), et dans lequel, au cours de l'étape (a), on pose la structure sur le calage (8).

9. Procédé de fabrication selon l'une quelconque des revendications précédentes, comprenant en outre une étape (e) au cours de laquelle, dans la partie supérieure d'au moins un des deux voiles (1, 2), on réalise au moins une fente (15) destinée recevoir un élément de fixation (11, 12, 14) d'une armature (13) destinée à porter une structure de la paroi du bâtiment.
